# EUROPÄISCHE PATENTSCHRIFT

(11) **EP 1 066 465 B1**
(45) Veröffentlichungstag und Bekanntmachung des Hinweises auf die Patenterteilung: **17.03.2004**
(21) Anmeldenummer: 99966842.9
(22) Anmeldetag: 08.12.1999
(51) Int. Cl.: F02M 47/02

(54) **KRAFTSTOFF-EINSPRITZVENTIL FÜR EINE HOCHDRUCKEINSPRITZUNG**
FUEL INJECTION VALVE FOR HIGH-PRESSURE FUEL INJECTION
SOUPAPE D'INJECTION DE CARBURANT POUR INJECTION SOUS HAUTE PRESSION

(30) Priorität: 22.12.1998 DE 19859484
(43) Veröffentlichungstag der Anmeldung: 10.01.2001
(73) Patentinhaber: ROBERT BOSCH GMBH, 70442 Stuttgart (DE)
(72) Erfinder: BETZ, Lorenz, D-96138 Burgebrach (DE)
(86) Internationale Anmeldenummer: PCT/DE1999/003913
(87) Internationale Veröffentlichungsnummer: WO 2000/037793

(56) Entgegenhaltungen:
- EP-A- 0 773 364
- EP-A- 0 851 115

## Beschreibung

### Stand der Technik

Die Erfindung betrifft ein Kraftstoff-Einspritzventil für eine Hochdruckeinspritzung gemäß Oberbegriff von Anspruch 1.

Das Dokument EP 0 851 115 A1 zeigt ein Kraftstoffeinspritzventil gemäß dem Oberbegriff von Anspruch 1.

Ein derartiges Einspritzventil ist aus der europäischen Patentanmeldung 0 661 442 A1 bekannt. Derartige Kraftstoff-Einspritzventile weisen einen Steuerraum auf, der ständig über eine Zulauf-Drosselbohrung mit einer Kraftstoff-Hochdruckquelle über eine Hochdruckleitung verbunden ist. Ein Ventilschließglied des Kraftstoff-Einspritzventils wird solange in Schließstellung gehalten, wie der im Steuerraum herrschende Steuerdruck hoch ist.

Der Steuerraum ist über eine Ablauf-Drosselbohrung entlastbar, die von einem Einspritzsteuerventil beaufschlagt wird. Sobald das Einspritzsteuerventil die Ablauf-Drosselbohrung freigibt, wird der Steuerraum entlastet und das Ventilschließglied des Kraftstoff-Einspritzventils geht in seine Öffnungsstellung über, so daß die Einspritzung in einen Brennraum einer Brennkraftmaschine erfolgen kann. Wenn das Einspritzsteuerventil die Ablauf-Drosselbohrung wieder schließt, wird aufgrund der Drucksteigerung im Steuerraum das Ventilschließglied wieder in Schließstellung gebracht.

Schnelligkeit, Genauigkeit und Reproduzierbarkeit der Öffnungs- und Schließbewegungen des Einspritzsteuerventils sind für die Qualität der Kraftstoffeinspritzung von entscheidender Bedeutung. Die Reproduzierbarkeit der Öffnungs- und Schließbewegungen wird entscheidend von dem Aufbau des Einspritzsteuerventils bestimmt, das im wesentlichen aus einem Ventilsitz zum Öffnen und Schließen der Ablauf-Drosselbohrung mit einer Ventilkugel zusammenwirkt, die von einem Führungsglied zum Schließen und Öffnen des Einspritzsteuerventils auf den Ventilsitz gepreßt bzw. zum Öffnen einer Federvorspannung einer Feder ausgesetzt wird.

Eine Aussparung in dem die Ventilkugel führenden Führungsglied ist zwar dem Durchmesser der Ventilkugel angepaßt, jedoch können radiale Auslenkungen der Kugel gegenüber dem Kugelsitz auftreten, wenn der Hochdruckstrahl auf der Ablauf-Drosselbohrung die Ventilkugel radial versetzt trifft. Ferner können Einschwingvorgänge auftreten, bis die Kugel zentrisch vom Ventilsitz abgehoben ist, und schließlich ist durch die Ausbildung des Ventilsitzes als Flachkonus nicht gewährleistet, daß die Ventilkugel den Ventilsitz ohne radiale Versetzung und ohne Auftreten von Einschwingvorgängen beim Schließvorgang zentriert verschließt.

Eine typische Ausführungsform der wesentlichen konstruktiven Teile eines Einspritzsteuerventils zeigt ausschnittsweise Fig. 3. Das Kraftstoff-Einspritzventil ist über die Quetschverschraubung 11 mit der zentralen Hochdruckleitung 6 verbunden, die ihrerseits mit einer Hochdruck-Brennstoffquelle in Verbindung steht. Über eine Zulauf-Drosselbohrung 10 wird ein Steuerraum 7 unter Hochdruck gesetzt, der auf ein Ventilschließglied 12 wirkt, das das Kraftstoff-Einspritzventil geschlossen hält, solange der Hochdruck in dem Hochdrucksteuerraum ansteht. Über eine Entlastungsbohrung, die in eine Ablauf-Drosselbohrung 8 übergeht, kann der Steuerraum 7 entlastet werden, so daß das Ventilschließglied das Kraftstoff-Einspritzventil öffnet und Kraftstoff aus der zentralen Hochdruckleitung 6 in die Brennräume einer Brennkraftmaschine einspritzt. Das Öffnen und Schließen der Ablauf-Drosselbohrung 8 wird durch ein Einspritzsteuerventil mit einem Ventilsitz 2 einer Ventilkugel 3 und einem die Ventilkugel 3 führenden Führungsglied 4 gewährleistet. Deutlich ist auch hier der flachkonusförmige Ventilsitz mit einem stumpfen Öffnungswinkel α zu erkennen, der auch aus der Druckschrift EP 0 661 442 A1 mit Fig. 2 bekannt ist.

Jedes Auftreten von Einschwingvorgängen und/oder von radialen Versetzungen der Ventilkugel gegenüber dem Zentrum der zentral angeordneten Ablauf-Drosselbohrung vermindert die Genauigkeit und Reproduzierbarkeit der Öffnungs- und Schließbewegungen des Einspritzsteuerventils.

Aufgabe der Erfindung ist es deshalb, die Nachteile von Kraftstoff-Einspritzventilen des Standes der Technik zu überwinden, ein sicheres, gleichmäßiges Schließen der Ventilkugel im Einspritzsteuerventil zu gewährleisten und Verzerrungen durch Einschwingvorgänge oder andere Behinderungen der Ventilkugel beim Schließen des Einspritzsteuerventils zu vermindern.

Diese Aufgabe wird durch ein Kraftstoff-Einspritzventil mit den Merkmalen gemäß Anspruch 1 gelöst.

### Vorteile der Erfindung

Durch das Anordnen eines Diffusors zwischen dem Ventilsitz und der Ablauf-Drosselbohrung wird vorteilhaft erreicht, daß ein höherer Anteil, verglichen mit der Lösung nach EP 0 661 442 A1, der kinetischen Energie des aus der Drosselbohrung austretenden Hochdruckstrahls in statischen Druck umgesetzt wird. Damit kann aufgrund des größeren mittleren Durchmessers des Diffusors gegenüber der Drosselbohrung der Druck auf eine vergrößerte Oberfläche der Ventilkugel beim Öffnen einwirken. Somit wird die Ventilkugel beim Abheben gleichmäßig und reproduzierbar zentriert und radiale Versetzungen der Ventilkugel gegenüber der Ablauf-Drosselbohrung werden weitestgehend vermindert.

Durch die Ausbildung einer näherungsweise steilwandigen Trichterform aus Ablauf-Drosselbohrung, Diffusor und Ventilsitz, wobei die Trichterform einen recht- bis spitzwinkligen Konuswinkel α aufweist, wird vorteilhaft erreicht, daß im Gegensatz zum herkömmlichen Ventilsitz aus einem Flachkonus mit zentrisch an der Konusspitze angeordneter Ablauf-Drosselbohrung die Trichterwandung des Ventilsitzes beim Schließen des Einspritzsteuerventils das Zentrieren der Ventilkugel unterstützt und ein radiales Versetzen der Ventilkugel gegenüber dem Diffusor und der Ablauf-Drosselbohrung verhindert. Somit wird mit der erfindungsgemäßen Ausbildung des Einspritzsteuerventils in dem Kraftstoff-Einspritzventil eine erhöhte Genauigkeit und Reproduzierbarkeit der Öffnungs- und Schließbewegung erreicht.

Vorteilhafte Weiterbildungen und Verbesserungen des in Anspruch 1 angegebenen Kraftstoff-Einspritzventils sind durch die in den abhängigen Ansprüchen aufgeführten Merkmale definiert.

Ein Diffusor ist üblicherweise eine stetige Erweiterung von einem Minimaldurchmesser zu einem Maximaldurchmesser. Dabei wird die kinetische Energie eines strömenden Mediums zunehmend und stetig teilweise in statischen Druck umgesetzt. In einer bevorzugten Ausführungsform der Erfindung ist der Diffusor als "Querschnittsprung" ausgebildet, d.h. Minimalund Maximaldurchmesser des Diffusors sind gleich. Dies stellt eine unstete Erweiterung der Ablauf-Drosselbohrung auf den Durchmesser des Diffusors dar, was üblicherweise als Carnot-Öffnung bezeichnet wird. Eine derartige Carnot-Öffnung hat den Vorteil, daß der Widerstandsbeiwert ζ durch einfaches Ändern des Verhältnisses zwischen dem Durchmesser des Diffusors und dem Durchmesser der Ablauf-Drosselbohrung optimiert werden kann.

In einer bevorzugten Ausführungsform der Erfindung ist das Verhältnis zwischen dem mittleren Durchmesser des Diffusors und dem Durchmesser der Ablauf-Drosselbohrung zwischen 1,2 und 2, so daß näherungsweise der Widerstandsbeiwert ζ zwischen 0,16 bis 9 einstellbar wird.

In einer weiteren bevorzugten Ausführungsform der Erfindung ist der Konuswinkel α 60° bis 90°. Im Gegensatz zu dem aus dem Stand der Technik bekannten Flachkonus ermöglicht dieser Steilwandkonus eine verbesserte Zentrierung der Ventilkugel. Bei Konuswinkeln kleiner als 60° wird zwar die Zentrierung der Ventilkugel stärker unterstützt, jedoch kann die Kugel nicht ausreichend tief in den Diffusor hineinragen, um in einem möglichst geringen Abstand zur Ablauf-Drosselbohrung bei geschlossenem Einspritzsteuerventil zu schweben. Andererseits wird bei Konuswinkeln α größer als 90° die zentrierende Wirkung der Trichterform zunehmend kleiner, so daß die für den Stand der Technik geschilderten Nachteile zunehmen.

Vorzugsweise taucht die Ventilkugel zwischen 1/5 und 1/10 ihres Radius r in den Diffusor ein. Damit kann in vorteilhafter Weise erreicht werden, daß einerseits eine genügend große Kugelkappe der Ventilkugel vom Hochdruckstrahl getroffen und zentriert vom Ventilsitz abgehoben wird und andererseits ein zu tiefes Eintauchen der Ventilkugel in den Diffusor vermieden wird.

Bei einer weiteren Ausführungsform der Erfindung sind der Maximaldurchmesser D des Diffusors und die Länge ℓ des Diffusors derart aufeinander abgestimmt, daß die Ventilkugel bei geschlossenem Einspritzventil in einem Abstand von ≤ 0,1 mm, vorzugsweise zwischen 30 und 80 µm über der Ablauf-Drosselbohrung positioniert ist. Mit diesem Abstand wird vorzugsweise gewährleistet, daß der Hochdruckstrahl aus der Ablauf-Drosselbohrung beim Öffnen des Einspritzsteuerventils anfänglich nicht nur die Ventilkugeloberfläche im Bereich der Drosselbohrung beaufschlagt, sondern daß sich der Druck auf die größere Oberfläche einer Kugelkappe der Ventilkugel im Bereich des Maximaldurchmessers des Diffusors oder des Ventilsitzes auswirkt.

Für den Anteil der Drosselung ist das Länge-zu-Durchmesser-Verhältnis der Ablauf-Drosselbohrung entscheidend. Je geringer der Durchmesser und je größer die Länge einer Drosselbohrung wird, umso stärker ist die Drosselung. Mit zunehmender Drosselung wird auch ein geringerer Verbrauch an aus dem Steuerraum ablaufendem Brennstoff erreicht. Gleichzeitig wird jedoch die Zeit für den Abbau des Hochdrucks im Steuerraum vergrößert. Deshalb stellt der Bereich von 1 bis 20 für das Länge-zu-Durchmesser-Verhältnis der Ablauf-Drosselbohrung einen optimalen Kompromiß zwischen diesen beiden Extremen dar.

Ferner weist der Diffusor vorzugsweise ein Länge-zu-Maximaldurchmesser-Verhältnis zwischen 0,1 und 0,5 auf. Mit diesem Länge-zu-Maximaldurchmesser-Verhältnis des Diffusors wird erreicht, daß die Strömung an der mantelförmigen Wand des Diffusors nicht zum Anliegen kommt, so daß die Reibverluste im Diffusor vernachlässigbar klein werden, während die Strömungsverluste durch Wirbelbildung am stufenförmigen Übergang zunehmen.

Weitere Vorteile, Merkmale und Anwendungsmöglichkeiten der vorliegenden Erfindung ergeben sich aus der nachfolgenden Beschreibung von Ausführungsbeispielen in Verbindung mit der Zeichnung. Darin zeigen:
- Fig. 1: einen Querschnitt durch ein Kraftstoff-Einspritzventil im Bereich eines Ventilsitzes eines Einspritzsteuerventils in einer ersten Ausführungsform der Erfindung;
- Fig. 2: einen Querschnitt durch ein Kraftstoff-Einspritzventil im Bereich eines Ventilsitzes eines Einspritzsteuerventils in einer zweiten Ausführungsform der Erfindung; und
- Fig. 3: einen ausschnittsweisen Querschnitt im Bereich der wesentlichen konstruktiven Teile eines herkömmlichen Einspritzsteuerventils.

### Beschreibung der bevorzugten Ausführungsformen

Fig. 1 zeigt einen Querschnitt durch ein Kraftstoff-Einspritzventil im Bereich eines Ventilsitzes 2 eines Einspritzsteuerventils in einer ersten Ausführungsform der Erfindung. Ein Druckraum 7 ist über eine in Fig. 3 gezeigte Zulauf-Drosselbohrung 10 mit einer zentralen Hochdruckleitung 6 verbunden und steht damit unter einem Kraftstoffdruck zwischen 150 bis 300 MPa. Über eine Entlastungsbohrung 13, die in eine Ablauf-Drosselbohrung 8 übergeht, kann der Steuerraum 7 entlastet werden, wenn die Ventilkugel 3 des Einspritzsteuerventils sich von dem Ventilsitz 2 gegen eine Federvorspannung einer Feder 5 in Pfeilrichtung A abhebt.

Die Ventilkugel 3 wird durch ein in Fig. 3 gezeigtes, die Ventilkugel 3 führendes Führungsglied 4 beim Öffnen und Schließen gehalten. Die Zentrierung der Kugel 3 auf dem Ventilsitz 2 wird wesentlich durch eine steilwandige Trichterform, die einen recht- bis spitzwinkligen Konuswinkel α, der in dieser bevorzugten Ausführungsform 90° beträgt, gewährleistet. Dadurch kann vorteilhaft der Hochdruckstrahl aus der Ablauf-Drosselbohrung 8 die Ventilkugel 3 zentral treffen und diese, sobald ein Magnetventil die Ventilkugel 3 von einem Anpreßdruck an den Ventilsitz 2 entlastet in Pfeilrichtung A anheben. Zwischen Ventilsitz 2 und Ablauf-Drosselbohrung 8 ist ein Diffusor 9 angeordnet, bei dem in dieser Ausführungsform der Minimaldurchmesser d und der Maximaldurchmesser D gleich sind.

Das Länge-zu-Durchmesser-Verhältnis des Diffusors 9 ist in dieser Ausführungsform 0,2, und das Länge-zu-Durchmesser-Verhältnis der Ablauf-Drosselbohrung 8 ist < 2. Die Ventilkugel 3 taucht mit einem Achtel ihres Radius r in den Diffusor 9 ein und ist bei geschlossenem Einspritzsteuerventil in einem Abstand von 80 µm über der Drosselbohrung positioniert. Die Querschnitterweiterung zwischen Ablauf-Drosselbohrung 8 und Diffusor 9 bildet eine Carnot-Öffnung, bei der sich die Strömung des Hochdruckstrahls, die aus der Ablauf-Drosselbohrung 8 gegen das Zentrum der Ventilkugel 3 gerichtet ist, nicht mehr laminar an die Wandungen des Diffusors 9 anlegt, sondern vielmehr verlustbehaftete Strömungswirbel an der Querschnitterweiterung bildet.

Trotz dieser Strömungsverluste hat der Diffusor 9 in Verbindung mit dem steilwandigen Ventilsitz 2 eine wesentlich höhere Zentrierungswirkung auf die Ventilkugel 3 als die herkömmlichen flachkonischen Ventilsitze in Verbindung mit einem unmittelbaren Übergang von der Ablauf-Drosselbohrung 8 zu dem Ventilsitz 2 in der herkömmlichen Technik.

Fig. 2 zeigt einen Querschnitt durch das Kraftstoff-Einspritzventil im Bereich des Ventilsitzes des Einspritzsteuerventils in einer zweiten Ausführungsform der Erfindung. Deutlich erkennbar ist hier, daß in dieser Ausführungsform der Konuswinkel α wesentlich spitzwinkliger ist als in der ersten Ausführungsform nach Fig. 1. In diesem Falle ist der Konuswinkel α = 60° und das Länge-zu Durchmesser-Verhältnis des Diffusors 0,15.

Die Ventilkugel 3 taucht in diesem Ausführungsbeispiel wesentlich tiefer in den Diffusor 9 ein und schwebt bei geschlossenem Einspritzsteuerventil 30 µm über dem Ablaufrand 14 der Ablauf-Drosselbohrung 8. Durch diesen spitzwinkligen Konus des Ventilsitzes 2 wird die Ventilkugel 3 hydraulisch zentriert. Das bedeutet, daß das Schließen reibungsfrei erfolgen kann und Verzerrungen in der Rücklaufmenge beim Schließen der Ventilkugel 3 nicht auftreten. Durch die extrem kurze Diffusorbohrung mit einem Länge-zu-Durchmesser-Verhältnis von 0,15 kann der aus der Ablauf-Drosselbohrung 8 austretende Hochdruckstrahl die Kugel nicht wesentlich außerhalb der Zentrumslinie 15 treffen. Damit treten weiter verminderte Radialkräfte auf. Die relativ große Diffusorbohrung hat darüber hinaus den Vorteil, daß sich der steilwandige Ventilsitz 2 besser bearbeiten und polieren läßt.

Fig. 3 zeigt einen ausschnittsweisen Querschnitt im Bereich der wesentlichen konstruktiven Teile eines herkömmlichen Einspritzsteuerventils, wie bereits unter dem Kapitel *Stand der Technik* ausführlich beschrieben.

## Patentansprüche

1. Kraftstoff-Einspritzventil für eine Hochdruckeinspritzung von Kraftstoff aus einer zentralen Hochdruckleitung (6) in Brennräume einer Brennkraftmaschine, das ein Einspritzsteuerventil (1) mit einem Ventilsitz (2), einer Ventilkugel (3) und einem die Ventilkugel (3) führenden Führungsglied (4) aufweist, welches zu dessen Schließen die Ventilkugel (3) auf dem Ventilsitz (2) preßt und zu dessen Öffnen die Ventilkugel (3) einer Federvorspannung einer Feder (5) aussetzt, wobei die Ventilkugel (3) in geöffnetem Zustand mittels eines Hochdruckstrahls, der von einem mit der zentralen Hochdruckleitung (6) in Verbindung stehenden Steuerraum (7) über eine Ablauf-Drosselbohrung (8) gespeist ist, vom Ventilsitz (2) abgehoben ist, wobei
zwischen Ventilsitz (2) und Ablauf-Drosselbohrung (8) ein Diffusor (9) angeordnet ist, **dadurch gekennzeichnet, daß** die Ablauf-Drosselbohrung (8), der Diffusor (9) und der Ventilsitz (2) näherungsweise eine steilwandige Trichterform mit einem recht- bis spitzwinkligen Konuswinkel (α) aufweisen.

2. Kraftstoff-Einspritzventil nach Anspruch 1, **dadurch gekennzeichnet, daß** Minimal- (d) und Maximaldurchmesser (D) des Diffusors (9) gleich sind.

3. Kraftstoff-Einspritzventil nach Anspruch 1 oder 2, **dadurch gekennzeichnet, daß** das Verhältnis zwischen einem mittleren Durchmesser dₘ des Diffusors (9) und einem Durchmesser (m) der Ablauf-Drosselbohrung (8) zwischen 1,2 und 2 ist.

4. Kraftstoff-Einspritzventil nach einem der Ansprüche 1 bis 3, **dadurch gekennzeichnet, daß** der Konuswinkel (α) 60 bis 90° ist.

5. Kraftstoff-Einspritzventil nach einem der Ansprüche 1 bis 4, **dadurch gekennzeichnet, daß** die Ventilkugel (3) zwischen 1/5 und einem 1/10 ihres Radius (r) in den Diffusor (9) eintaucht.

6. Kraftstoff-Einspritzventil nach einem der Ansprüche 1 bis 5, **dadurch gekennzeichnet, daß** der Maximaldurchmesser (D) des Diffusors (9) und die Länge des Diffusors (9) derart aufeinander abgestimmt sind, daß die Ventilkugel (3) bei geschlossenem Einspritzventil (1) in einem Abstand ≤ 0,1 mm, vorzugsweise zwischen 30 und 80 µm über der Ablauf-Drosselbohrung (8) positioniert ist.

7. Kraftstoff-Einspritzventil nach einem der Ansprüche 1 bis 6, **dadurch gekennzeichnet, daß** die Ablauf-Drosselbohrung ein Länge-zu-Durchmesser-Verhältnis zwischen 1 und 20 aufweist.

8. Kraftstoff-Einspritzventil nach einem der Ansprüche 1 bis 7, **dadurch gekennzeichnet, daß** der Diffusor (9) ein Länge-zu-Maximaldurchmesser-Verhältnis zwischen 0,1 und 0,5 aufweist.

## Claims

1. Fuel injection valve for high-pressure injection of fuel from a central high-pressure line (6) into combustion chambers of an internal combustion engine, the said fuel injection valve having an injection control valve (1) with a valve seat (2), a valve ball (3), and a guide element (4) guiding the valve ball (3), which guide element (4) presses the valve ball (3) on the valve seat (2) to close the said injection control valve and subjects the valve ball (3) to a spring prestressing of a spring (5) to open the said injection control valve, the valve ball (3) being lifted off the valve seat (2) in the open state by means of a high-pressure jet which is fed via an outlet restrictor bore (8) from a control space (7) connected to the central high-pressure line (6), a diffuser (9) being arranged between the valve seat (2) and outlet restrictor bore (8), **characterized in that** the outlet restrictor bore (8), the diffuser (9) and the valve seat (2) have approximately a steep-walled funnel shape with a right-angled to acute-angled cone angle (α).

2. Fuel injection valve according to Claim 1, **characterized in that** the minimum diameter (d) and maximum diameter (D) of the diffuser (9) are identical.

3. Fuel injection valve according to Claim 1 or 2, **characterized in that** the ratio between a mean diameter dₘ of the diffuser (9) and a diameter (m) of the outlet restrictor bore (8) is between 1.2 and 2.

4. Fuel injection valve according to one of Claims 1 to 3, **characterized in that** the cone angle (•) is 60 to 90°.

5. Fuel injection valve according to one of Claims 1 to 4, **characterized in that** between 1/5 and 1/10 of the radius (r) of the valve ball (3) enters into the diffuser (9).

6. Fuel injection valve according to one of Claims 1 to 5, **characterized in that** the maximum diameter (D) of the diffuser (9) and the length of the diffuser (9) are matched to one another in such a way that, if the injection valve (1) is closed, the valve ball (3) is positioned at a distance of ≤ 0.1 mm, preferably between 30 and 80 µm, above the outlet restrictor bore (8).

7. Fuel injection valve according to one of Claims 1 to 6, **characterized in that** the outlet restrictor bore has a length-to-diameter ratio between 1 and 20.

8. Fuel injection valve according to one of Claims 1 to 7, **characterized in that** the diffuser (9) has a length-to-maximum-diameter ratio between 0.1 and 0.5.

## Revendications

1. Injecteur de carburant pour une injection de carburant sous haute pression d'une conduite de haute pression centrale (6) dans les chambres de combustion d'un moteur à combustion interne, qui comprend une soupape de commande de l'injection (1) présentant elle-même un siège de soupape (2), une bille de soupape (3) et un organe de guidage (4) guidant la bille de soupape (3), lequel organe presse la bille de soupape (3) sur le siège de soupape (2) pour la fermeture de la soupape, tandis que, pour l'ouverture de cette dernière, il expose la bille de soupape (3) à une précontrainte élastique d'un ressort (5), la bille de soupape (3) étant soulevée du siège de soupape (2) à l'état ouvert au moyen d'un jet à haute pression alimenté par une chambre de commande (7) qui est en communication avec la conduite de haute pression centrale (6) à travers un orifice d'étranglement d'écoulement (8), un diffuseur (9) étant disposé entre le siège de soupape (2) et l'orifice d'étranglement d'écoulement (8),
**caractérisé en ce que**
l'orifice d'étranglement d'écoulement (8), le diffuseur (9) et le siège de soupape (2) présentent approximativement une forme d'entonnoir à paroi raide ayant un angle de cône (α) allant de droit à aigu.

2. Injecteur de carburant selon la revendication 1,
**caractérisé en ce que**
le diamètre minimal (d) et le diamètre maximal (D) du diffuseur (9) sont égaux.

3. Injecteur de carburant selon la revendication 1 ou 2,
**caractérisé en ce que**
le rapport entre un diamètre moyen dₘ du diffuseur (9) et un diamètre (m) de l'orifice d'étranglement d'écoulement (8) est compris entre 1,2 et 2.

4. Injecteur de carburant selon une des revendications 1 à 3,
**caractérisé en ce que**
l'angle de cône (α) est de 60 à 90°.

5. Injecteur de carburant selon une des revendications 1 à 4,
**caractérisé en ce que**
la bille de soupape (3) plonge dans le diffuseur (9) sur entre 1/5 et 1/10 de son rayon (r).

6. Injecteur de carburant selon une des revendications 1 à 5,
**caractérisé en ce que**
le diamètre maximal (D) du diffuseur (9) et la longueur du diffuseur (9) sont accordés l'un à l'autre de telle manière que la bille de soupape (9) est positionnée à une distance ≤ 0,1 mm, de préférence comprise entre 30 et 80 µm, au-dessus de l'orifice d'étranglement d'écoulement (8) lorsque l'injecteur (1) est fermé.

7. Injecteur de carburant selon une des revendications 1 à 6,
**caractérisé en ce que**
l'orifice d'étranglement d'écoulement présente un rapport longueur-diamètre compris entre 1 et 20.

8. Injecteur de carburant selon une des revendications 1 à 7,
**caractérisé en ce que**
le diffuseur (9) présente un rapport longueur-diamètre maximal compris entre 0,1 et 0, 5.
